# EUROPÄISCHE PATENTSCHRIFT

(11) **EP 1 232 062 B1**
(45) Veröffentlichungstag und Bekanntmachung des Hinweises auf die Patenterteilung: **02.01.2004**
(21) Anmeldenummer: 00984899.5
(22) Anmeldetag: 23.11.2000
(51) Int. Cl.: B41F 13/20

(54) **LAGERUNG EINES ZYLINDERS EINER ROTATIONSDRUCKMASCHINE**
ARRANGEMENT OF BEARINGS PERTAINING TO A CYLINDER OF A ROTARY PRINTING PRESS
SUPPORT POUR CYLINDRE D'UNE PRESSE D'IMPRESSION ROTATIVE

(30) Priorität: 26.11.1999 DE 19956949
(43) Veröffentlichungstag der Anmeldung: 21.08.2002
(73) Patentinhaber: Koenig & Bauer Aktiengesellschaft, 97080 Würzburg (DE)
(72) Erfinder: HOLM, Helmut, 97250 Erlabrunn (DE); WESCHENFELDER, Kurt, Johannes, 97299 Zell/Main (DE); GERHARD, Thomas, 97282 Retzstadt (DE)
(86) Internationale Anmeldenummer: PCT/DE2000/004154
(87) Internationale Veröffentlichungsnummer: WO 2001/038093

(56) Entgegenhaltungen:
- EP-A- 0 714 767
- EP-A- 0 734 857
- EP-A- 0 878 299
- DE-A- 1 611 270
- DE-A- 4 314 082
- DE-A- 4 423 803
- DE-A- 19 646 135
- US-A- 4 932 321
- US-A- 5 092 240

## Beschreibung

Die Erfindung betrifft eine Lagerung eines Zylinders einer Rotationsdruckmaschine gemäß dem Oberbegriff der Ansprüche 1 oder 3.

Durch die EP 07 14 767 B1 ist eine Lagerung eines auswechselbaren Zylinders bekannt, bei der ein Lager in der Nähe des Ballens außerhalb des Seitengestelles angeordnet ist.

Die DE 15 61 048 A zeigt eine Lagerung eines Formzylinders, bel der die Lagerstelle außerhalb des Seitengestelles liegt.

Die US 37 86 749 A offenbart eine Lagerung mit zwei Kegelrollenlagern, wobei ein Kegelrollenlager innerhalb des Seitengestelles liegt.

Die EP 07 34 857 A2 beschreibt eine Lagerung für Walzen, bei der das Lager außerhalb des Gestells in einem Abstand kleiner als der Innendurchmesser des Lagers angeordnet ist.

Die DE 196 46 135 A1 zeigt eine Druckmaschine mit einseitig gelagerten Zylindern, die mit Hülsen belegt werden. Der Grundkörper dieser Zylinder weist einen kleineren Durchmesser als den Außendurchmesser der Lagerbuchse auf.

Die EP 08 78 299 A1 offenbart eine Zeitungsdruckmaschine, deren Plattenzylinder ein Längen-/Durchmesserverhältnis von 8,4:1 bis 9 : 1 aufweist.

Der Erfindung liegt die Aufgabe zugrunde, eine Lagerung eines Zylinders einer Rotationsdruckmaschine zu schaffen.

Die Aufgabe wird erfindungsgemäß durch die Merkmale der Ansprüche 1 oder 3 gelöst.

Die mit der Erfindung erzielbaren Vorteile bestehen insbesondere darin, daß durch die spezielle Anordnung des Lagers eine hohe Steifigkeit der Lagerung erreicht wind. Damit wird die Druckqualität verbessert.

Auch wird durch die Lagerung eine Demontage des Zylinders erleichtert und eine Einstellung des Lagerspiels vereinfacht.

Ein Ausführungsbeispiel der Erfindung ist in der Zeichnung dargestellt und wird im folgenden näher beschrieben.

Ein Zylinder 01 einer Rotationsdruckmaschine weist einen Ballen 02 mit einem Durchmesser d02, z. B. d02 = 150 mm, und ist mit seinem Zapfen 03 in einem Seitengestell 04 drehbar gelagert. Das Seitengestell 04 mit einer Breite b04, z. B. b04 = 80 mm, ist mit einer Bohrung versehen, in der eine Buchse 06, beispielsweise eine Exzenterbuchse 06 zum Einstellen eines Achsenabstandes zu einem benachbarten Zylinder 07, angeordnet ist. Diese Buchse 06 weist einen Kragen 08 auf und ist z.B. mittels Schrauben gegen Verschieben in axialer Richtung gesichert. An der dem Ballen 02 des Zylinders 01 zugewandten Seite der Buchse 06 ist eine Innenbohrung 09 der Buchse 06 mit einem Absatz 11 versehen. Ein Außendurchmesser d06, z. B. d06 = 210 mm, der Buchse 06 und der Bohrung des Seitengestelles 04 ist größer als der Durchmesser d02 des Ballens 02 des Zylinders 01. Eine Länge I06, z. B. 106 = 155 mm, der Buchse 06 ist größer als eine Breite b04 des Seitengestells 04, so daß die Buchse 06 über das Seitengestell 04 in Richtung Zylinder 01 hinausragt.

In dem Absatz 11 der Buchse 06 ist eine Bohrung 12 zur Aufnahme eines Lagers 13 mit einem Außendurchmesser da13, z. B. da13 = 150 mm, vorgesehen. Eine Längsachse 14 dieser Bohrung 12 der Buchse 06 zur Aufnahme des Lagers 13 ist um eine Exzentrizität e, z. B. e = 5 mm versetzt zu einer Längsachse 16 der zylindrischen Außenfläche 17 der Buchse 06 angeordnet. Eine dem Ballen 02 des Zylinders 01 zugewandte bzw. abgewandte Seitenfläche bzw. des Lagers 13 schließt mit dem Ende der Buchse 06 bzw. des Absatzes 11 ab. Somit weist die dem Ballen 02 zugewandte Seitenfläche des Lagers 13 zu einer Innenfläche des Seitengestells 04 einen Abstand a04, z. B. a04 = 85 mm auf und liegt außerhalb des Seitengestells 04. Der Abstand a04 ist größer als 0 mm und kleiner als der Durchmesser des Zapfens 03 des Zylinders 01 bzw. als der Durchmesser di13 des Innenringes des Lagers 13, d. h. 0<a04<di13. Der Innenring weist an seiner größten Stelle einen Innendurchmesser di13, z. B. di13 = 100 mm auf.

Der Innendurchmesser di13 des Lagers beträgt mindestens den halben Durchmesser d02/2 des Zylinders 01, vorzugsweise di13 ≥ 0,6 * d02.

Vorzugsweise liegt auch die zweite, dem Ballen 02 abgewandte Seitenfläche des Lagers 13 beabstandet zu der Innenfläche des Seitengestells 04, d. h. außerhalb des Seitengestelles 04.

Die dem Ballen 02 zugewandte Seitenfläche des Lagers 13 ist in einem Abstand a02, z. B. a02 = 10 mm angeordnet, dabei ist ein Verhältnis von Durchmesser d02 des Ballens 02 zu diesem Abstand a02 größer oder gleich 15, d. h. d02/a02≥ 15.

Das Lager 13 ist als Zylinderrollenlager mit kegeligem Innenring ausgebildet, so daß durch Verschieben des Innenringes in axialer Richtung das Lagerspiel eingestellt werden kann.
Auf dem Zapfen 03 des Zylinders 01 ist eine durch das Seitengestell 04 reichende Buchse 18 in axialer Richtung verschiebbar angeordnet. Eine erste, dem Ballen 02 des Zylinders 01 zugewandte Stimfläche der Buchse 18 des Zylinders 01 wirkt auf den Innenring des Lagers 13. Auf eine zweite, dem Ballen 02 des Zylinders 01 abgewandte Stimfläche der Buchse 18 wirkt eine Einstelleinrichtung 19, z. B. eine mit einem Zentrierbund versehene Scheibe 19, die an eine Stimfläche des Zapfens 03 angeschraubt ist. Zwischen Scheibe 19 und Stirnfläche des Zapfens 03 können Distanzelemente 21 angeordnet sein.

Ein dem Ballen 02 abgewandtes Ende der Buchse 18 ist mit einem Zahnrad 22 zum Antrieb des Zylinders 01 versehen. Auch kann ein zweites Zahnrad z. B. zum Antrieb eines Farb- oder Feuchtwerkes vorgesehen sein.

Dieser Zylinder 01 ist vorzugsweise als Fonnzylinder 01 ausgebildet und wirkt vorzugsweise mit einem Übertragungszylinder 07 zusammen. Ein Durchmesser d07, z. B. d07 = 300 mm des Übertragungszylinders 07 weist vorzugsweise annähernd den doppelten Durchmesser d02 des Formzylinders 01 auf.

Ein Verhältnis von einer Länge I02 des Ballens zu seinem Durchmesser d02 beträgt 8,5 bis 9,5.

Zur Vereinfachung wurde nur eine Seite der Lagerung des Zylinders beschrieben, die zweite Seite der Lagerung ist im wesentlichen (ausgenommen des Zahnrades 22) identisch, aber spiegelbildlich angeordnet. Die beiden zugehörigen Seitengestelle 04 weisen dabei beispielsweise einen Abstand > 1300 mm, z. B. 1540 mm auf.

Weist die Lagerung des Zylinders 01 mehrere Lager 13 auf, so ist der Abstand a02 von einem dem Seitengestell 04 nächstliegenden Lager zu verstehen. Alle Lager dieser Lagerung zur Rotation des Zylinders 01 liegen vollständig außerhalb des Seitengestells 04. Vorzugsweise ist ein einziges Lager pro Seite vorgesehen.

### Bezugszeichenliste

- 01: Zylinder, Formzylinder
- 02: Ballen
- 03: Zapfen
- 04: Seitengestell
- 05: -
- 06: Buchse
- 07: Zylinder, Übertragungszylinder
- 08: Kragen (06)
- 09: Innenbohrung (06)
- 10: -
- 11: Absatz
- 12: Bohrung (06)
- 13: Lager
- 14: Längsachse (12)
- 15: -
- 16: Längsachse
- 17: Außenfläche (06)
- 18: Buchse
- 19: Einstelleinrichtung, Scheibe
- 20: -
- 21: Distanzelemente
- 22: Zahnrad
- a02: Abstand
- a04: Abstand
- a04: Breite
- b04: Breite
- d02: Durchmesser
- d06: Durchmesser
- d07: Durchmesser

- da13: Außendurchmesser
- di13: Innendurchmesser

- e: Exzentrizität

- l02: Länge
- I06: Länge

## Patentansprüche

1. Lagerung eines Zylinders (01) einer Rotationsdruckmaschine, wobei ein Lager (13) vollständig außerhalb eines Seitengestelles (04) angeordnet ist und eine einem Ballen (02) des Zylinders (01) zugewandte Seitenfläche des Lagers (13) in einem Abstand a04 zu einer Innenfläche des Seitengestells (04) und in einem Abstand a02 zu dem Ballen (02) des Zylinders (01) beabstandet ist, wobei der Abstand a04 zwischen Lager (13) und Seitengestell (04) kleiner als ein Innendurchmesser di13 des Lagers (13) ist, **dadurch gekennzeichnet, daß** ein Verhältnis von einem Durchmesser d02 des Zylinders (01) zu dem Abstand a02 zwischen Ballen (02) und Lager (13) größer oder gleich 15, d. h.d02/a02 ≥ 15, ist und dass ein Verhältnis einer Länge I02 des Ballens (02) des Zylinders (01) zu seinem Durchmesser d02 8,5 bis 9,5 beträgt, d. h. 8,5 ≤ I02/d02 ≤ 9,5.

2. Lagerung nach Anspruch 1, **dadurch gekennzeichnet, daß** das Lager (13) in einer Buchse (06) und diese Buchse (06) in einer Bohrung eines Seitengestelles (04) angeordnet ist und daß ein Außendurchmesser d06 der Buchse (06) größer als ein Durchmesser d02 des Ballens (02) des Zylinders (01) ist.

3. Lagerung eines Zylinders (01) einer Rotationsdruckmaschine, wobei ein Lager (13) In einer Buchse (06) und diese Buchse (06) in einer Bohrung eines Seitengestelles (04) angeordnet ist, wobei dem Zylinder (01) ein Übertragungstylinder (07) zugeordnet ist und ein Durchmesser d07 des Übertragungszylinders (07) annähernd ein ganzzahliges Mehrfaches des Durchmessers d02 des Zylinders (01) in der Kontaktzone der beiden Zylinder (01; 07) beträgt, **dadurch gekennzeichnet, daß** ein Außendurchmesser d06 der Buchse (06) größer als ein Durchmesser d02 des Ballons (02) des Zylinders (01) ist und dass ein Verhältnis einer Länge I02 des Ballens (02) des Zylinders (01) zu seinem Durchmesser d02 8,5 bis 9,5 beträgt, d. h. 8,5 ≤ I02/d02 ≤ 9,5.

4. Lagerung nach Anspruch 3, **dadurch gekennzeichnet daß** ein Abstand a04 zwischen Lager (13) und Seitengestell (04) kleiner als ein Innendurchmesser di13 des Lagers (13) und ein Verhältnis von einem Durchmesser d02 des Zylinders (01) zu dem Abstand a02 zwischen Ballen (02) und Lager (13) größer oder gleich 15, d. h. d02/a02 ≥ 15, ist.

5. Lagerung nach Anspruch 1 oder 3, **dadurch gekennzeichnet, daß** ein Innendurchmesser di13 des Lagers (13) mindestens den halben Durchmesser d02/2 des Zylinders (01) aufweist.

6. Lagerung nach Anspruch 1 oder 3, **dadurch gekennzeichnet, daß** der Zylinder (01) als. Formzylinder (01) ausgebildet ist.

7. Lagerung nach Anspruch 1 oder 3, **dadurch gekennzeichnet, daß** ein Zapfen (03) fest mit dem Ballen (02) des Zylinders (01) verbunden ist und über die Außenseite des Seitengestells (04) hinausragt.

8. Lagerung nach Anspruch 1 oder 3, **dadurch gekennzeichnet, daß** die Lagerung ein einziges Lager (13) zur Rotation aufweist.

9. Lagerung nach Anspruch 1 oder 3, **dadurch gekennzeichnet, daß** die Lagerung mehrere Lager (13) zur Rotation ausweist.

10. Lagerung nach Anspruch 9, **dadurch gekennzeichnet, daß** alle Lager (13) der Lagerung des Zylinders (01) zur Rotation vollständig außerhalb des Seitengestells angeordnet sind.

## Claims

1. Mounting of a cylinder (01) of a web-fed printing press, whereby a bearing (13) is arranged fully outside a side frame (04) and a side face of the bearing (13) towards a barrel (02) of the cylinder (01) is at a distance a04 from an inner face of the side frame (04) and a distance a02 from the barrel (02) of the cylinder (01), whereby the distance a04 between bearing (13) and side frame (04) is less than an inside diameter di13 of the bearing (13), **characterized in that** a ratio of a diameter d02 of the cylinder (01) to the distance a02 between barrel (02) and bearing (13) is greater than or equal to 15, i.e. d02/a02 ≥ 15, and a ratio of a length I02 of the barrel (02) of the cylinder (01) to its diameter d02 is 8.5 to 9.5, i.e. 8.5 ≤ I02/d02 ≤ 9.5.

2. Mounting according to Claim 1, **characterized in that** the bearing (13) is a bush (06) and this bush (06) is arranged in a hole of the side frame (04) and that an outside diameter d06 of the bush (06) is greater than a diameter d02 of the barrel (02) of the cylinder (01).

3. Mounting of a cylinder (01) or a web-fed printing press, whereby a bearing (13) is arranged in a bush (06) and this bush (06) in a hole of the side frame (04), whereby a transfer cylinder (07) is assigned to the cylinder (01) and a diameter d07 of the transfer cylinder (07) is an integral multiple of the diameter d02 of the cylinder (01) in the contact zone of the two cylinders (01, 07), **characterized in that** an outside diameter d06 of the bush (06) is greater than a diameter d02 of the barrel (02) of the cylinder (01) and that a ratio of a length I02 of the barrel (02) of the cylinder (01) to its diameter d02 is 8.5 to 9.5, i.e. 8.5 ≤ I02/d02 ≤ 9.5.

4. Bearing according to Claim 3, **characterized in that** a distance a04 between bearing (13) and side frame (04) is less than an inside diameter di13 of the bearing (13) and a ratio of a diameter d02 of the cylinder (01) to the distance a02 between barrel (02) and bearing (13) is greater or equal to 15, i.e. d02/a02 ≥ 15.

5. Bearing according to Claim 1 or 3, **characterized in that** an inside diameter di13 of the bearing (13) has at least half the diameter d02/2 of the cylinder (01).

6. Bearing according to Claim 1 or 3, **characterized in that** the cylinder (01) is designed as plate cylinder (01).

7. Bearing according to Claim 1 or 3, **characterized in that** a pivot (03) is connected fixed to the barrel (02) of the cylinder (01) and projects beyond the outside of the side frame (04).

8. Bearing according to Claim 1 or 3, **characterized in that** the mounting has a single bearing (13) for rotation.

9. Bearing according to Claim 1 or 3, **characterized in that** the mounting has several bearings (13) for rotation.

10. Bearing according to Claim 9, **characterized in that** all bearings (13) of the mounting of the cylinder (01) for rotation are arranged wholly outside the side frame.

## Revendications

1. Support d'un cylindre (01) d'une machine à imprimer rotative, un palier (13) étant disposé complètement à l'extérieur d'un bâti latéral (04) et une face latérale, tournée vers un corps (02) du cylindre (01), du palier (13), étant espacée d'une distance d'espacement a04 par rapport à une face intérieure du bâti latéral (04), et d'une distance d'espacement a02 par rapport au corps (02) du cylindre (01), l'espacement a04, entre le palier (13) et le bâti latéral (04), étant inférieur à un diamètre intérieur di13 du palier (13), **caractérisé en ce qu'**un rapport, entre un diamètre d02 du cylindre (01) et l'espacement a02, entre le corps (02) et le palier (13), est supérieur ou égal à 15, c'est-à-dire d02/a02≥15, et **en ce qu'**un rapport entre la longueur I02 du corps (02) du cylindre (01) et son diamètre d02 est compris dans la plage de 8,5 à 9,5, c'est-à-dire 8,5≤I02≤9,5.

2. Support selon la revendication 1, **caractérisé en ce que** le palier (13) est disposé dans une douille (06), et cette douille (06) est disposée dans un perçage d'un bâti latéral (04), et **en ce qu'**un diamètre extérieur d06 de la douille (06) est supérieur à un diamètre d02 du corps (02) du cylindre (01).

3. Support d'un cylindre (01) d'une machine à imprimer rotative, un palier (13) étant disposé dans une douille (06) et cette douille (06) étant disposée dans un perçage d'un bâti latéral (04), un cylindre de transfert (07) étant associé au cylindre (01), et un diamètre d07 du cylindre de transfert (07) étant à peu près un multiple entier du diamètre d02 du cylindre (01) dans la zone de contact des deux cylindres (01 ;07), **caractérisé en ce qu'**un diamètre extérieur d06 de la douille (06) est supérieur à un diamètre d02 du corps (02) du cylindre (01), et **en ce qu'**un rapport entre une longueur I02 du corps (02) du cylindre 01 et son diamètre d02 est compris dans la plage de 8,5 à 9,5, c'est-à-dire 8,5≤I02/d02≤9,5.

4. Support selon la revendication 3, **caractérisé en ce qu'**un espacement a04, entre le palier (13) et le bâti latéral (04), est inférieur à un diamètre intérieur di13 du palier (13), et un rapport, entre un diamètre intérieur d02 du cylindre (01) et l'espacement a02, entre le corps (02) et le palier (13), est supérieur ou égal à 15, c'est-à-dire d02/q02≥15.

5. Support selon la revendication 1 ou 3, **caractérisé en ce qu'**un diamètre intérieur di13 du palier (13) présente au moins le demi diamètre d02/2 du cylindre (01).

6. Support selon la revendication 1 ou 3, **caractérisé en ce que** le cylindre (01) est réalisé sous forme de cylindre de forme (01).

7. Support selon la revendication 1 ou 3, **caractérisé en ce qu'**un tourillon (03) est relié rigidement au corps (02) du cylindre (01) et ressort de la face extérieure du bâti latéral (04).

8. Support selon la revendication 1 ou 3, **caractérisé en ce que** le support présente un palier (13) unique, devant assurer le montage rotatif.

9. Support selon la revendication 1 ou 3, **caractérisé en ce que** le support présente plusieurs paliers (13), devant assurer le montage rotatif.

10. Support selon la revendication 9, **caractérisé en ce que** tous les paliers (13) du support du cylindre (01), servant à assurer les guidages rotatifs, sont disposés complètement à l'extérieur du bâti latéral.
